# EUROPÄISCHE PATENTSCHRIFT

(11) **EP 1 165 420 B1**
(45) Veröffentlichungstag und Bekanntmachung des Hinweises auf die Patenterteilung: **15.10.2003**
(21) Anmeldenummer: 00911161.8
(22) Anmeldetag: 27.03.2000
(51) Int. Cl.: B65H 35/00

(54) **VORRICHTUNG ZUR STREIFENWEISEN ABGABE VON KLEBBAND**
DEVICE FOR DISPENSING ADHESIVE TAPE IN STRIPS
DISPOSITIF PERMETTANT DE DISTRIBUER LINEAIREMENT UN RUBAN ADHESIF

(30) Priorität: 25.03.1999 CH 57299
(43) Veröffentlichungstag der Anmeldung: 02.01.2002
(73) Patentinhaber: Henkel KGaA, 40589 Düsseldorf-Holthausen (DE)
(72) Erfinder: DE REGT, Jeroen, NL-5345 VP Oss (NL); DE MAN, Eelco, H., NL-5707 VP Helmond (NL)
(74) Vertreter: Spierenburg, Pieter
(86) Internationale Anmeldenummer: IB0000350
(87) Internationale Veröffentlichungsnummer: WO00058193

(56) Entgegenhaltungen:
- US-A- 1 431 575
- US-A- 5 207 860

## Beschreibung

Die Erfindung betrifft eine Vorrichtung zur streifenweisen Abgabe von Klebband oder dergleichen nach dem Oberbegriff des Patentanspruchs 1.

Eine solche Vorrichtung ist beispielsweise aus US-A-5,207,860 bekannt. Diese weist einen Hebel auf, der mindestens zwei bogenförmige Zahnstangen aufweist, die in verschiedene Zahnräder eingreifen. Sie weist eine grosse Anzahl an Einzelteilen auf. Der Hebel ist auf einer Achse drehbar gelagert und über Stifte mit den Zahnstangen verbunden. Mittels eines relativ komplizierten Getriebes und verschiedener Spann- und Blattfedern wird eine Schneideeinrichtung betätigt. Durch die einseitige Lagerung der Zahnstangen seitlich des Hebels, ergibt sich ein leichtes Drehmoment auf die Achse des Hebels, so dass ein Verklemmen der Zahnstangen bei der Abwärtsbewegung des Hebels nicht ausgeschlossen ist. Ferner ist die oben beschriebene Vorrichtung relativ voluminös, weshalb sie in der Praxis schwer zu handhaben ist.

Der vorliegenden Erfindung liegt nun die Aufgabe zugrunde, eine Vorrichtung zur Abgabe von Klebband zu gestalten, der aus wesentlich weniger Einzelteilen gefertigt ist und eine leichtere Bedienung ermöglicht.

Diese Aufgabe wird durch eine Vorrichtung mit den Merkmalen des Patentanspruchs 1 gelöst.

Die erfindungsgemässe Vorrichtung hat den grossen Vorteil, dass sie sehr kompakt und besonders leicht zu bedienen ist. Ferner ist der Träger für die Klebbandrolle als Einschub vorgesehen, so dass weite Teile des Klebbandspenders weiter verwendet werden können.

Weitere Vorteile der Erfindung folgen aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine Prinzipdarstellung eines Klebbandspenders mit dem Hebel in der Ausgangsposition,
- Fig. 2: derselbe Klebbandspender wie in Figur 1 mit dem Hebel in niedergedrücktem Zustand,
- Fig. 3: den Transportmechanismus des Klebbandspenders,
- Fig. 4: eine Draufsicht und einen Querschnitt durch die Transportwalzen und die Faltwalze,
- Fig. 5: verschiedene Stellungen des Hebels zur Verdeutlichung des Antriebvorganges der Transportwalzen, und
- Fig. 6: verschiedene Stellungen des Hebels zur Verdeutlichung des Schneidevorganges.

In den Figuren sind für dieselben Elemente jeweils dieselben Bezugszeichen verwendet worden und erstmalige Erklärungen betreffen alle Figuren, wenn nicht ausdrücklich anders erwähnt.

In den Figuren 1 und 2 ist ein Klebbanspender 1 dargestellt, der ein Gehäuse 2 mit zwei, im Wesentlichen parallel zueinander angeordneten Gehäusewänden 3, 3' aufweist, von welchen lediglich die Umrisse 4 der vorderen Gehäusewand 3 ersichtlich sind. Ferner ist ein umlaufendes Verbindungsstück 5 zwischen den beiden Gehäusewänden 3, 3' vorgesehen. In den beiden Gehäusewänden 3, 3' ist ein auf je einer Drehachse 7 gelagerte Hebel 8 vorgesehen, der aus zwei L-förmigen Teilen 9, 9' (nur der vordere Teil 9 ersichtlich) und einem oberen Verbindungsstück 10 besteht. Der Hebel 8 weist ferner auf der dem Gehäuse 2 zugewandten Seite eine Nase 11 auf, die zur Mitnahme des Klebbandstreifens dient. In den beiden L-förmigen Teilen 9 ist je ein Stift 12 vorgesehen, der in einer kurzen ersten Kulisse 13 einer dreieckförmigen Zahnstange 14 mit einem kreissektorförmigen Zahnbereich 15 hineingreift. In der unteren Ecke 16 der Zahnstange 14 ist ein Stift 18 befestigt, der in eine längere, bogenförmige Kulisse 20 in der Gehäusewand 3 hineingreift. Eine weitere hier nicht ersichtliche gleiche Zahnstange 14' ist an der gegenüberliegenden Gehäusewand 3' vorgesehen. Der Hebel 8 ist von einer hier nicht weiter dargestellten U-förmigen Spannfeder in der in Figur 1 dargestellten Ausgangsposition gehalten. Diese Spannfeder drückt einerseits mit einem Bein gegen die Unterseite des L-förmigen Teils 9 und liegt mit dem anderen Bein auf einem Vorsprung in der Gehäusewand 3. Selbstverständlich können auch andere Druckfedern, wie Blattfedern, Spiralfedern oder dergleichen zu diesem Zweck vorgesehen sein.

Ferner sind zwei Transportwalzen 22 und 23 in einem Träger 24 vorgesehen, der aus zwei von Abstandshaltern 25 zusammengehaltenen Seitenteilen 26, 26' besteht. Die beiden, in Achsrichtung geriffelt ausgebildeten Transportwalzen 22 und 23 weisen je seitlich ein Zahnrad 27 und 28 auf, die mit der Zahnstange 14 in Eingriff gelangen können. Ferner sind mehrere als Achse dienende Stifte 29 zwischen den beiden Seitenteilen 26, 26' angeordnet, auf welcher eine Klebbandrolle 30 drehbar gelagert ist. Die Stifte 29 dienen gleichzeitig als Abstandshalter und Verbindung zwischen den Seitenteilen 26, 26'. Der Träger 24 ist als Einschub vorgesehen, so dass dieser ausgetauscht werden kann, nachdem die Klebbandrolle 30 aufgebraucht ist. In der gegenüberliegenden Gehäusewand 3' ist ein als leicht gebogener Hebelarm 32 mit einem als Schneidemittel vorgesehenen, dreieckförmigen Messer 33 auf einer Achse 34 gelagert. Der Hebelarm 32 liegt mit seiner als Steuerkulisse ausgebildeten, unteren Kante 36 auf einem Nocken 37 eines Zahnrades 38, das ebenfalls in der Gehäusewand 3' auf einer Achse 39 gelagert ist. Auf der Innenseite des Zahnrades 38 ist ein Stift 41 vorgesehen, der mittels einer Spannfeder 42 an einem weiteren Stift 43 in der Gehäusewand 3' vorgespannt ist. Wenn das Zahnrad 38 ausser Eingriff der Zahnstange 14' ist (Figur 1), ist die Spannfeder 42 zusammengezogen. Wenn das Zahnrad 38 durch die Zahnstange 14' um etwa 180° gedreht worden ist (Figur 2), ist die Spannfeder 42 in der grössten ausgezogenen Stellung, d.h. das Zahnrad 38 würde wieder in die Ausgangsposition (Figur 1) zurückgehen, wenn es nicht mit der Zahnstange 14' in Eingriff stünde.

In Figur 3 ist die Führung des Klebbandes 45 von der Klebbandrolle 30 ersichtlich (gestrichelte Linie). Die beiden Transportwalzen 22 und 23 werden dabei über ihre Zahnräder 27 und 28 von der Zahnstange 14 in Uhrzeigersinn gedreht, so dass das Klebband 45 durch die zwischen den beiden Transportwalzen 22 und 23 befindlichen Faltwalze 47 längsgefaltet wird. Die zweite Transportwalze 23 weist dabei zwei Ringnuten 48 auf (Figur 4), wodurch in der Mitte eine Kreisscheibe 49 entsteht. Die erste Transportwalze 22 weist nur eine Ringnut 51 auf, die mit der Kreissscheibe 49 übereinstimmt und diese geringfügig überlappend einschliesst. Die Faltwalze 47 weist ihrerseits eine mittige Ringwulst 52 auf, wodurch das Klebband 20 in Längsrichtung zu einer V-Form gefaltet wird. In Figur 3 ist sehr gut der Träger 24 erkennbar, der als Einschub in das Gehäuse 2 ausgebildet ist.

In Figur 5 ist nun der Transportvorgang mittels der beiden Transportwalzen 22 und 23 verdeutlicht. In Figur 5a ist der Hebel 8 in der Ausgangsposition, d.h. wird von der Druckfeder nach oben gedrückt (Pfeil A). Die Zahnstange 14 steht dabei ausser Eingriff von den Zahnwalzen 27 und 28 der beiden Transportwalzen 22 und 23. Die Zahnstange 14 ist hier teilweise gestrichelt dargestellt, da der L-förmige Seitenteil 9 des Hebels 8 näher an der - in dieser Figur weggelassenen - Gehäusewand 3 liegt. Wird nun der Hebel 8 nach unten gedrückt (Figur 5b), so wird die Zahnstange 14 durch die Kulissen 13 und 20 mit den beiden Zahnrädern 27 und 28 in Eingriff gebracht, wodurch die Transportwalzen 22 und 23 in Uhrzeigersinn gedreht und das Klebband 45 transportiert wird. Wenn der Hebel 8 ganz nach unten gedrückt ist, steht die Zahnstange 14 immer noch in Eingriff mit den Zahnrädern 27 und 28. Erst wenn der Hebel 8 losgelassen und durch die Druckfeder nach oben bewegt wird, kommt die Zahnstange 14 ausser Eingriff von den Zahnrädern 27 und 28, d.h. die Zahnräder 27 und 28 stehen still und das Klebband 45 wird nicht mehr weiter transportiert. Bei der Bewegung des Hebels 8 von oben (Figur 5a) nach unten (Figur 5c) wird somit ein genau definierte Länge Klebband oder Streifen von den Transportwalzen 22 und 23 transportiert. Der Hebel 8 kann aber auch in der Zwischenposition (Figur 5b) schon losgelassen werden, wodurch die Zahnstange 14 ausser Eingriff der Zahnräder 27 und 28 gelangt. Wenn der Hebel 8 wieder nach unten gedrückt werden, wird somit ein längerer Streifen Klebband erzeugt. Durch mehrmaliges Hebeln kann somit ein Streifen beliebiger Länge erhalten werden.

In Figur 6 ist sodann der Schneidevorgang in weiteren Einzelheiten dargestellt. Ähnlich wie die Zahnstange 14 wird hier die Zahnstange 14' vom Hebel 8 nach unten bewegt. Wie ersichtlich weist die Zahnstange 14' nur im unteren Bereich Zähne auf, die in Eingriff mit dem Zahnrad 38 gelangen können. In der untersten Position (Figur 6c) stehen die Zähne der Zahnstange 14' jedoch immer noch mit dem Zahnrad 38 in Eingriff, so dass die Spannfeder 42 voll gespannt ist. Wenn der Hebel 8 nun losgelassen wird, dreht sich das Zahnrad 38 mit dem Nocken 37 weiter in Uhrzeigersinn und springt der Hebelarm 32 mit dem dreieckförmigen Messer 33 nach oben, wodurch ein Streifen vom Klebband 45 abgetrennt wird (Figur 6d). Da das Klebband 45 vorher durch dir Faltwalze 47 V-förmig gefaltet worden ist, ergibt sich beim abgeschnittenen Streifen ein gerader Abschnitt. Wenn nun der Hebel 8 in der Zwischenposition (Figur 6b) losgelassen wird, kann der Hebelarm 32 nicht zurückspringen, weil das Zahnrad 38 und somit der Nocken 37 wieder zurückgedreht werden, so dass noch kein Streifen abgeschnitten wird. Damit kann durch das Zusammenwirken von Transportwalzen 22 und 23 und das nicht betätigte Messer 33 die Länge des Streifens ab einer minimalen Länge (einem Schlag) selbst bestimmt werden. Wie schon in Zusammenhang mit Figur 5 erklärt, kann die Zahnstange 14' jedoch auch über die ganze Länge Zähne aufweisen. Die Zahnstangen 14 und 14' können andererseits auch mit den L-förmigen Teilen 9 und 9' einstückig ausgebildet sein, wobei dann der Stift 12 und die erste Kulisse 13 entfallen.

Es versteht sich für den Fachmann, dass der oben beschriebene Klebbandspender 1 nur sehr wenige Einzelteile aufweist, was enorme Material- und Kosteneinsparungen bedeutet. Ein weiterer Vorteil dieses Klebbandspenders 1 ist, dass die wesentlichen Teile wie Gehäuse 2 mit Hebel 8 und Schneidemittel 33 weiter verwendet werden können und lediglich der Einschub oder Träger 24 mit der Klebbandrolle 30 ausgetauscht werden muss. Dadurch ergibt sich eine weitere Verringerung der Umweltbelastung. Ausserdem können die Einschübe oder Träger 24 rezykliert werden.

### Bezugszeichenliste

- 1: Klebbandspender
- 2: Gehäuse
- 3, 3': Gehäusewand
- 4: Umriss
- 5: Verbindungsstück
- 7: Drehachse
- 8: Hebel
- 9, 9': L-förmiger Teil
- 10: oberes Verbindungsstück
- 11: Nase
- 12: Stift
- 13: erste Kulisse
- 14, 14': Zahnstange
- 15: kreissektorförmiger Zahnbereich
- 16: untere Ecke
- 18: Stift
- 20: längere, bogenförmige Kulisse
- 22: Transportwalze
- 23: Transportwalze
- 24: Träger
- 25: Abstandshalter
- 26, 26': Seitenteil
- 27: seitliches Zahnrad
- 28: seitliches Zahnrad
- 29: Achse
- 30: Klebbandrolle
- 32: Hebelarm
- 33: dreieckförmiges Messer
- 34: Achse
- 36: untere Kante
- 37: Nocken
- 38: Zahnrad
- 39: Achse
- 41: Stift
- 42: Spannfeder
- 43: Stift
- 45: Klebband
- 47: Faltwalze
- 48: Ringnut
- 49: Kreisscheibe
- 51: Ringnut
- 52: mittiger Ringwulst

## Patentansprüche

1. Vorrichtung (1) zur streifenweise Abgabe von Klebband (45) oder dergleichen mit einem Gehäuse (2), einer Aufnahme (29) für eine Klebbandrolle (30), mindestens einer, eine Ringnut (48; 51) aufweisende Transportwalze (22; 23) und einer mit dieser zusammenwirkenden, einen Ringwulst (52) aufweisenden Faltwalze (47), einer ersten, mit einem Hebel (8) verbundenen Zahnstange (14), die die mindestens eine Transportwalze (22; 23) antreibt, einem Schneidemittel (33), das von einer zweiten, mit dem Hebel (8) verbundenen Zahnstange (14') über ein erstes Zahnrad (38) auslösbar ist, **dadurch gekennzeichnet, dass** die beiden Zahnstangen (14, 14') beidseits des Hebels (8) vorgesehen sind, mindestens eine der Zahnstangen (14, 14') in einer unteren Kulisse (20) im unteren bereich des Gehäuses (2) und in einer oberen Kulisse (13) am Hebel (8) derart geführt ist, dass die Zahnstange (14, 14') bei der Abwärtsbewegung des Hebels (8) mittelbar mit der Transportwalze (22; 23) und dem ersten Zahnrad (38) in Eingriff steht und bei der Aufwärtsbewegung ausser Eingriff gelangt.

2. Vorrichtung nach Anspruch 1, **dadurch gekennzeichnet, dass** die Transportwalze (22; 23) mit einem achsgleichen zweiten Zahnrad (27; 28) verbunden ist, das mit der Zahnstange (14) in Eingriff bringbar ist.

3. Vorrichtung nach Anspruch 1 oder 2, **dadurch gekennzeichnet, dass** das erste Zahnrad (38) gegen eine Spannfeder (42) drehbar gelagert ist.

4. Vorrichtung nach einem der Ansprüche 1 bis 3, **dadurch gekennzeichnet, dass** eine zweite Transportwalze (22) vorgesehen ist, das von der ersten Zahnstange (14) drehantreibbar ist.

5. Vorrichtung nach Anspruch 4, **dadurch gekennzeichnet, dass** die zweite Transportwalze (22) eine Ringnut (51) aufweist und die beiden Transportwalzen (22; 23) leicht überlappend ineinandergreifen.

6. Vorrichtung nach Anspruch 5, **dadurch gekennzeichnet**, das die beiden Transportwalzen (22; 23) in Achsrichtung geriffelt ausgebildet sind.

7. Vorrichtung nach einem der Ansprüche 1 bis 5, **dadurch gekennzeichnet, dass** das Schneidemittel einen vom ersten Zahnrad (38) gesteuerten Hebelarm (32) und ein auf dem Hebelarm angeordneten Messer (33) aufweist.

8. Vorrichtung nach Anspruch 7, **dadurch gekennzeichnet, dass** der Hebelarm (32) an seinem dem Messer (33) abgewandten Ende drehbar im Gehäuse gelagert ist und eine Steuerkulisse (36) aufweist, die von einem Nocken (37) auf dem ersten Zahnrad (38) gegen die Transportwalze (22; 23) bewegbar ist.

9. Vorrichtung nach Anspruch 7 oder 8, **dadurch gekennzeichnet, dass** das Messer (33) dreieckförmig ausgebildet ist.

10. Vorrichtung nach einem der Ansprüche 1 bis 9, **dadurch gekennzeichnet, dass** der Hebel (8) eine Nase (11) zur Mitnahme des abgetrennten Klebbandstreifens aufweist.

11. Vorrichtung nach einem der Ansprüche 1 bis 10, **dadurch gekennzeichnet, dass** die Klebbandrolle (30) mit ihrer Aufnahme (29), die Transportwalze (22; 23) und die Faltwalze (47) auf einem gemeinsamen Träger oder Einschub (24) angeordnet sind, der in das Gehäuse (2) einschiebbar ist.

## Claims

1. Apparatus (1) for dispensing strips of adhesive tape (45) or the like with a take-up device (29) taking up an adhesive tape roll (30), with at least one transporting roll (22; 23) provided with a circumferential groove (48; 51) and with a folding roll (47) provided with a circumferential bulge (52), a first toothed rack (14) connected with a lever (8), which drives at least one transporting roll (22; 23), a cutting means (33), which can be activated by a second toothed rack (14') via a first gear wheel (38),
**characterised in that**
the two toothed racks (14, 14') are provided on both sides of the lever (8), that at least one of the toothed racks (14, 14') is guided in a lower sliding guide plate (20) provided in the lower part of the housing (2) and in an upper sliding guide plate (13) on the lever (8) in such a manner that during the downward motion of the lever (8) the toothed rack (14, 14') indirectly engages the transporting roll (22; 23) and the first gear (38) and said rack is disengaged for the upward motion.

2. Apparatus according to claim 1, **characterised in that** the transporting roll (22, 23) is connected with a gear wheel (27; 28) on the same axle, which is engageable with the toothed rack (14).

3. Apparatus according to claim 1 or 2, **characterised in that** the first gear wheel (38) is rotatably supported resting against a tensioning spring (42).

4. Apparatus according to one of claims 1 through 3, **characterised in that** a second transporting roll (22) is provided, which can be driven by the first toothed rack (14).

5. Apparatus according to claim 4, **characterised in that** the second transporting roll (22) is provided with a circumferential groove (51), and that the two transporting rolls mesh together in a slightly overlapping manner.

6. Apparatus according to claim 5, **characterised in that** the two transporting rolls (22; 23) are knurled in axial direction.

7. Apparatus according to one of claims 1 through 5, **characterised in that** the cutting means comprises a lever arm (32) controlled by the first gear wheel (38) and a knife (33) arranged on the lever arm.

8. Apparatus according to claim 7, **characterised in that** the lever arm (32) is rotatably supported in the housing at its end opposite the knife (33), and is provided with a sliding guide plate (36), which can be moved by a cam (37) on the first gear wheel (38) towards the transporting roll (22; 23).

9. Apparatus according to claim 7 or 8, **characterised in that** the knife (33) is of triangular shape.

10. Apparatus according to one of claims 1 through 9, **characterised in that** the lever (8) is provided with a cam (11) for transporting the severed strip of adhesive tape.

11. Apparatus according to one of claims 1 through 10, **characterised in that** the roll (30) of adhesive tape with its take-up device (29), the transporting roll (22; 23) and the folding roll (47) are mounted on a common support member or insert (24), which can be inserted into the housing (2).

## Revendications

1. Dispositif (1) destiné à distribuer par longueurs du ruban adhésif (45) ou analogue, comprenant un boîtier (2), un logement (29) pour un rouleau de ruban adhésif (30), au moins un rouleau de transport (22 ; 23) présentant une gorge annulaire (48 ; 51) et un rouleau de pliage (47) coopérant avec lui et présentant un bourrelet annulaire (52), une première crémaillère (14) reliée à un levier (8) et qui entraîne au moins un rouleau de transport (22 ; 23), un moyen de coupe (33) qui peut être déclenché, par l'intermédiaire d'une première roue dentée (38), par une deuxième crémaillère (14') reliée au levier (8), **caractérisé en ce que** les deux crémaillères (14, 14') sont prévues des deux côtés du levier (8), au moins une des crémaillères (14, 14') étant guidée, dans une coulisse inférieure (20) prévue dans la région inférieure du boîtier (2) et dans une coulisse supérieure (13) prévue sur le levier (8), de telle manière que la crémaillère (14, 14') soit en prise indirectement avec le rouleau de transport (22 ; 23) et avec la première roue dentée (38) lors du mouvement descendant du levier (8) et qu'elle se dégage de prise lors du mouvement ascendant.

2. Dispositif selon la revendication 1, **caractérisé en ce que** le rouleau de transport (22 ; 23) est relié à une deuxième roue dentée (27 ; ; 28) placée sur le même axe et qui peut être mise en prise avec la crémaillère (14).

3. Dispositif selon la revendication 1 ou 2, **caractérisé en ce que** la première roue dentée (38) est montée pour tourner en antagonisme par rapport à un ressort de traction (42).

4. Dispositif selon une des revendications 1 à 3, **caractérisé en ce qu'**il est prévu un deuxième rouleau de transport (22) qui peut être entraîné en rotation par la première crémaillère (14).

5. Dispositif selon la revendication 4, **caractérisé en ce que** le deuxième rouleau de transport (22) présente une gorge annulaire (51) et les deux rouleaux de transport (22 ; 23) sont emboîtés l'un dans l'autre avec un petit recouvrement.

6. Dispositif selon la revendication 5, **caractérisé en ce que** les deux rouleaux de transport (22 ; 23) sont moletés dans la direction axiale.

7. Dispositif selon une des revendications 1 à 5, **caractérisé en ce que** le moyen de coupe présente un bras de levier (32) commandé par la première roue dentée (38) et un couteau (33) disposé sur le bras de levier.

8. Dispositif selon la revendication 7, **caractérisé en ce que** le bras de levier (32) a tourillonné dans le boîtier à son extrémité éloignée du couteau (33) et présente une coulisse de commande (36) qui peut être déplacée vers le rouleau de transport (22 ; 23) par une came (37) prévue sur la première roue dentée (38).

9. Dispositif selon la revendication 7 ou 8, **caractérisé en ce que** le couteau (33) est de forme triangulaire.

10. Dispositif selon une des revendications 1 à 9, **caractérisé en ce que** le levier (8) présente un bec (11) destiné à l'entraînement de la bande de ruban adhésif coupée.

11. Dispositif selon une des revendications 1 à 10, **caractérisé en ce que** le rouleau de ruban adhésif (30) avec son logement (20), le rouleau de transport (22 ; 23) et le rouleau de pliage (47) sont disposés sur un support ou tiroir commun (24) qui peut être emboîté dans le boîtier (2).
